# FASCICULE DE BREVET EUROPEEN

(11) **EP 3 414 106 B1**
(45) Date de publication et mention de la délivrance du brevet: **10.11.2021**
(21) Numéro de dépôt: 17707643.7
(22) Date de dépôt: 08.02.2017
(51) Int. Cl.: B43K 7/12, B43K 24/04, B43K 25/02, B43K 29/02

(54) **INSTRUMENT D'ECRITURE A ASSEMBLAGE AUTOBLOQUANT**
SCHREIBINSTRUMENT MIT SELBSTBLOCKIERENDER ANORDNUNG
WRITING INSTRUMENT WITH SELF-BLOCKING ASSEMBLY

(30) Priorité: 11.02.2016 FR 1651103
(43) Date de publication de la demande: 19.12.2018
(73) Titulaire: Société BIC, 92110 Clichy (FR)
(72) Inventeur: MALINVERNI, Samuel, 75018 Paris (FR); BEZ, Arnaud, 92380 Garches (FR)
(74) Mandataire: Cabinet Beau de Loménie
(86) Numéro de dépôt international: PCT/FR2017/050281
(87) Numéro de publication internationale: WO 2017/137696

(56) Documents cités:
- WO-A2-2005/092637
- US-A1- 2001 053 307
- US-A1- 2006 216 103
- US-A1- 2014 072 359
- US-B1- 7 461 989

## Description

### Arrière-plan de l'invention

Le présent exposé concerne un instrument d'écriture et en particulier un système d'assemblage de deux fûts de l'instrument d'écriture.

L'assemblage de deux fût peut être réalisé par exemple par vissage des deux fûts ou par encliquetage de nervures et de rainures portées par chacun des fûts.

Cependant, les deux fûts peuvent être relativement facilement séparés l'un de l'autre. Aussi, il existe un risque que les deux fûts soient séparés l'un de l'autre alors que cela n'est pas souhaité, par exemple en cours d'utilisation. Le document US 2014/072359 A1 divulgue un instrument d'écriture selon le préambule de la revendication 1. Le document US 2006/216103 A1 divulgue un instrument d'écriture comportant une fenêtre s'étendant selon la direction longitudinale et un bouton latéral reçu au moins partiellement dans la fenêtre, la fenêtre comportant des surfaces de guidage du bouton latéral.

### Objet et résumé de l'invention

Le présent exposé vise à remédier au moins en partie à ces inconvénients.

A cet effet, le présent exposé concerne un instrument d'écriture s'étendant selon une direction longitudinale et comportant une direction circonférentielle et une direction radiale, l'instrument d'écriture comprenant un premier fût, un deuxième fût et un système d'assemblage autobloquant pour assembler le premier fût avec le deuxième fût, le système d'assemblage autobloquant comprenant un dispositif de blocage pour bloquer le premier fût par rapport au deuxième fût selon la direction longitudinale et un dispositif de verrouillage pour verrouiller le dispositif de blocage.

Le dispositif de blocage du premier fût par rapport au deuxième fût étant verrouillé par le dispositif de verrouillage du système d'assemblage autobloquant, lorsque le premier fût est assemblé au deuxième fût, il est relativement difficile de séparer les deux fûts. Il est donc peu probable que les deux fûts soient séparés de manière non-intentionnelle.

On comprend que l'instrument d'écriture peut être de tout type.

Le dispositif de blocage peut être déformé selon la direction circonférentielle par le dispositif de verrouillage.

La déformation selon la direction circonférentielle du dispositif de blocage rend la désactivation du dispositif de blocage relativement difficile.

Le dispositif de blocage peut comporter au moins une nervure annulaire portée par le premier fût et au moins une rainure annulaire portée par le deuxième fût, ou inversement, la nervure annulaire et la rainure annulaire coopérant l'une avec l'autre par engagement.

La coopération par engagement d'une nervure et d'une rainure respectivement portées par l'un des deux fûts est une façon simple de réaliser un dispositif de blocage.

On entend par « annulaire », une nervure ou une rainure ayant la forme d'un anneau ou d'une portion d'anneau.

La coopération par engagement peut être réalisée par complémentarité de forme de la nervure annulaire et de la rainure annulaire.

Par ailleurs, lorsque la nervure annulaire ou la rainure annulaire est déformée selon la direction circonférentielle par le dispositif de blocage, on augmente l'engagement de la nervure et de la rainure et on verrouille ainsi le dispositif de blocage.

Le dispositif de verrouillage peut comprendre une fente ménagée dans le premier fût, et deux rampes portées par le deuxième fût, la fente s'étendant selon la direction longitudinale et présentant deux bords longitudinaux tandis que les deux rampes sont configurées pour écarter progressivement, selon la direction circonférentielle, les bords longitudinaux de la fente lors de l'assemblage du premier et du deuxième fût.

On comprend que le verrouillage du dispositif de blocage est réalisé en fin d'assemblage des deux fûts.

Les deux rampes peuvent être configurées pour écarter progressivement, selon la direction circonférentielle, les bords longitudinaux de la fente lors de l'assemblage du premier et du deuxième fût, grâce à quoi la nervure annulaire est verrouillée en position à l'intérieur de la rainure annulaire.

Le mouvement d'assemblage des deux fûts est un mouvement de translation du premier fût par rapport au deuxième fût qui permet de bloquer les deux fûts l'un par rapport à l'autre et de verrouiller le dispositif de blocage en fin d'assemblage. C'est donc un déplacement simple du premier fût par rapport au deuxième fût. Le verrouillage du dispositif de blocage est donc réalisé à la fin du déplacement du premier fût par rapport au deuxième fût, dans la continuité du déplacement du premier fût par rapport au deuxième fût.

Un espace maximal entre les deux rampes est supérieur à un espace maximal entre les deux bords longitudinaux de la fente avant assemblage des deux fûts, ces espaces étant mesurés selon la direction circonférentielle. Par exemple, l'espace selon la direction circonférentielle entre les deux rampes augmente ou diminue lorsque l'on se déplace selon la direction longitudinale entre deux extrémités longitudinales opposées des rampes.

Une épaisseur maximale selon la direction radiale des rampes peut être supérieure à une épaisseur selon la direction radiale d'une extrémité d'assemblage du premier fût avec le deuxième fût.

Par exemple, l'épaisseur maximale des rampes peut être égale à au moins une fois l'épaisseur de l'extrémité d'assemblage du premier fût.

L'instrument d'écriture peut comporter une fenêtre s'étendant selon la direction longitudinale ménagée entre les deux rampes et un bouton latéral reçu au moins partiellement dans la fenêtre, la fenêtre pouvant comporter des surfaces de guidage du bouton latéral.

Le premier fût peut être partiellement logé dans le deuxième fût et les rampes peuvent faire saillie selon la direction radiale à l'intérieur du deuxième fût et être disposées entre les bords longitudinaux de la fente de sorte à écarter les bords longitudinaux de la fente selon la direction circonférentielle.

### Brève description des dessins

D'autres caractéristiques et avantages de l'invention ressortiront de la description suivante de modes de réalisation de l'invention, donnés à titre d'exemples non limitatifs, en référence aux figures annexées, sur lesquelles :
- la figure 1 est une vue en perspective d'un instrument d'écriture comprenant un système d'assemblage autobloquant ;
- la figure 2 est une vue en coupe de l'instrument d'écriture selon le plan II-II de la figure 1 ;
- la figure 3 est une vue partiellement éclatée selon une première perspective de l'instrument d'écriture de la figure 1 ;
- la figure 4 est une vue partiellement éclatée selon une deuxième perspective de l'instrument d'écriture de la figure 1 ;
- la figure 5 est une vue en perspective d'une extrémité du premier fût ;
- les figures 6A et 6B sont des vues partielles en coupe du premier fût selon les plans VIA-VIA et VIB-VIB des figures 5 et 6B ;
- la figure 7 est une vue en perspective du deuxième fût ;
- les figures 8A et 8B sont des vues en coupe du deuxième fût selon les plans VIIIA-VIIIA et VIIIB-VIIIB des figures 7 et 8A.

### Description détaillée de l'invention

La figure 1 représente un instrument d'écriture 10 s'étendant selon une direction longitudinale L et comportant une direction circonférentielle C et une direction radiale R.

De manière générale, la direction longitudinale correspond à la direction de l'axe L du fût, et la direction radiale R est une direction perpendiculaire à la direction longitudinale L. La direction circonférentielle C correspond à la direction décrivant un anneau autour de la direction longitudinale L. Les trois directions longitudinale, radiale et circonférentielle (ou azimutale) correspondent respectivement aux directions définies par la côte, le rayon et l'angle dans un système de coordonnées cylindrique. Enfin, sauf précision contraire, les adjectifs « intérieur » et « extérieur » sont utilisés en référence à une direction radiale de sorte que la partie intérieure (i.e. radialement intérieure) d'un élément est plus proche de l'axe L que la partie extérieure (i.e. radialement extérieure) du même élément.

Dans le mode de réalisation de la figure 1, l'instrument d'écriture 10 comprend un premier fût 12 et un deuxième fût 14. Le deuxième fût 14 comporte une agrafe 16 de l'instrument d'écriture 10 ainsi qu'un dispositif de gomme 18. L'instrument d'écriture 10 comprend également un bouton latéral 20.

Comme représenté sur la figure 2, le bouton latéral 20 coulisse selon la direction longitudinale L pour faire entrer ou sortir une pointe d'écriture 22.

Dans le mode de réalisation présenté, la pointe d'écriture 22 est réalisée en une seule pièce avec une cartouche d'écriture 24. On comprend que l'instrument d'écriture 10 peut être de tout type et n'est pas limité à un instrument d'écriture 10 dont la pointe d'écriture 22 réalisée en une seule pièce avec la cartouche d'écriture 24.

Le dispositif de gomme 18 comprend, dans cet exemple, un support de gomme 26 réversible qui reçoit, à chacune de ses extrémités, une gomme 28.

De manière classique, l'instrument d'écriture comporte un nez 30, vissé dans le premier fût 12. La pointe d'écriture 22 et la cartouche d'écriture 24 sont logées dans le premier fût et dans le nez 30. L'instrument d'écriture 10 comprend également un dispositif de sortie 32 de la pointe d'écriture 22 qui en coopération avec un ressort 34 permet de faire sortir et de faire entrer la pointe d'écriture dans le nez 30 de l'instrument d'écriture 10.

Le dispositif de sortie 32 de la pointe d'écriture 22 est actionné par le bouton latéral 20 qui est logé partiellement dans les premier et deuxième fûts 12, 14.

Le bouton latéral comporte une partie de réception 36 du dispositif de sortie 32 et une partie d'actionnement 38. La partie de réception 36 est reliée à la partie d'actionnement 38 par une tige 40.

Les figures 5, 6A et 6B représentent une extrémité d'assemblage 12A du premier fût. Cette extrémité d'assemblage 12A est de forme générale cylindrique et comporte une fente 42 ménagée dans le premier fût 12 et s'étendant selon la direction longitudinale L. La fente 42 présente deux bords longitudinaux 44.

L'extrémité d'assemblage 12A comprend une surface extérieure 12B qui comporte deux nervures annulaires 46. On dit des nervures 46 qu'elles sont des nervures annulaires 46 bien qu'elles ne présentent la forme que d'une portion d'anneau.

Les figures 7, 8A et 8B représentent le deuxième fût 14. Le deuxième fût 14 comprend une extrémité d'assemblage 14A du deuxième fût 14, configurée pour être assemblée avec l'extrémité d'assemblage 12A du premier fût 12, une extrémité de réception 14B du dispositif de gomme 18 et une surface intérieure 14C.

Le deuxième fût 14 comprend, du côté de l'extrémité d'assemblage du deuxième fût 14A, deux rampes 48 entre lesquelles est ménagée une fenêtre 50. La fenêtre 50 s'étend selon la direction longitudinale L et comporte au moins deux surfaces de guidage 52 du bouton latéral 20.

Les deux rampes 48 font saillies selon la direction radiale R à l'intérieur du deuxième fût 14.

La surface intérieure 14A du deuxième fût 14 porte deux rainures annulaires 54 et deux bourrelets annulaires 56. Chaque bourrelet annulaire 56 est disposé en avant de chaque rainure annulaire 54.

Les rampes 48 sont configurées pour écarter progressivement, selon la direction circonférentielle C, les bords longitudinaux 44 de la fente 42 lors de l'assemblage du premier fût 12 avec le deuxième fût 14. Par exemple, l'espace selon la direction circonférentielle C entre les deux rampes 48 augmente lorsque l'on se déplace selon la direction longitudinale L entre l'extrémité d'assemblage 14A et l'extrémité de réception 14B du deuxième fût 14. L'augmentation de l'espace entre les deux rampes 48 peut se faire de manière progressive ou peut être réalisé par un palier disposé entre les extrémités longitudinales des rampes 48.

On comprend, qu'en position non assemblée, un espace maximal E1 entre les deux rampes 48 est supérieur à un espace maximal E2 entre les deux bords longitudinaux 44 de la fente 42 avant assemblage des deux fûts 12, 14, ces espaces étant mesurés selon la direction circonférentielle C.

Par ailleurs, les rampes 48 présentent une épaisseur maximale e1 selon la direction radiale R qui est supérieure à une épaisseur e2 selon la direction radiale R de l'extrémité d'assemblage 12A du premier fût 12.

On notera également que les rampes 48 présentent une épaisseur minimale e3 selon la direction radiale R qui est au moins égale à l'épaisseur e2.

Lors de l'assemblage du premier fût 12 avec le deuxième fût 14, on insère la partie de réception 36 du bouton latéral 20 dans le premier fût 12, la tige 40 du bouton latéral 20 étant disposée dans la fente 42 du premier fût 12. On peut également insérer la partie de réception 36 du bouton latéral 20 dans le deuxième fût 14, la tige 40 du bouton latéral 20 étant disposée dans la fenêtre 50 du deuxième fût 14. Aussi, le bouton latéral 20 est partiellement reçu dans la fenêtre 50.

On insère en suite l'extrémité d'assemblage 12A du premier fût 12 dans l'extrémité d'assemblage 14A du deuxième fût 14 de sorte que les rampes 48 soient disposées entre les bords longitudinaux 44 de la fente 42 du premier fût 12.

Les bords longitudinaux 44 coopèrent en appui avec les rampes 48 lors du mouvement d'insertion du premier fût 12 dans le deuxième fût 14. Les nervures annulaires 46 se déforment et passent en force les bourrelets annulaires 56 du deuxième fût 14. Les nervures annulaires 46 viennent ensuite se loger dans les rainures annulaires 54 de sorte que les nervures annulaires 46 coopèrent par engagement avec les rainures annulaires 54 de sorte à bloquer le premier fût 12 par rapport au deuxième fût 14 selon la direction longitudinale L.

Les nervures annulaires 46 et les rainures annulaires 54 forment donc un dispositif de blocage du premier fût 12 par rapport au deuxième fût 14 selon la direction longitudinale L.

Par ailleurs, en fin d'insertion, comme l'espace maximal E1 entre les deux rampes 48 est supérieur à un espace maximal E2 entre les deux bords longitudinaux 44 de la fente 42 avant assemblage des deux fûts 12, 14, ces espaces étant mesurés selon la direction circonférentielle C, les rampes 48 écartent les bords longitudinaux 44 de la fente 42, selon la direction circonférentielle C, grâce à quoi les nervures annulaires 46 sont verrouillées en position à l'intérieur des rainures annulaires 54 respectives.

En effet, les bords longitudinaux 44 de la fente 42 étant écartés l'un de l'autre selon la direction circonférentielle C, on augmente l'engagement nervures annulaires 46 portées par la surface extérieure 12B de l'extrémité d'assemblage 12A du premier fût 12 avec les rainures annulaires 54 du deuxième fût et on verrouille ainsi le dispositif de blocage.

Les bords longitudinaux 44 de la fente 42 et les rampes 48 forment donc un dispositif de verrouillage du dispositif de blocage.

On comprend que les nervures annulaires 46 sont bloquées dans les rainures annulaires 54.

Ainsi, le dispositif de blocage est déformé selon la direction circonférentielle par le dispositif de verrouillage.

En outre, l'épaisseur maximale e1 selon la direction radiale R des rampes 48 étant supérieure à l'épaisseur e2 selon la direction radiale R de l'extrémité d'assemblage 12A du premier fût 12, les rampes 48 présentent une rigidité plus importante que les bords longitudinaux 44 de sorte que se sont préférentiellement les bords longitudinaux 44 qui sont déformés selon la direction circonférentielle C. Toutefois, les bords longitudinaux 44 peuvent exercer, sur chaque rampe 48, une force dirigée selon la direction circonférentielle C et qui tend à rapprocher les rampes 48 l'une de l'autre.

Par ailleurs, l'épaisseur minimale e3 selon la direction radiale R des rampes 48 étant supérieure à l'épaisseur e2 selon la direction radiale R de l'extrémité d'assemblage 12A du premier fût 12, les bords longitudinaux 44 coopèrent en appui avec les rampes 48 lors du mouvement d'insertion du premier fût 12 dans le deuxième fût 14 également dans la zone des rampes 48 qui ne sont pas en vis-à-vis de la fenêtre 50.

Le dispositif de blocage et le dispositif de verrouillage forment un système d'assemblage autobloquant du premier fût 12 avec le deuxième fût 14.

Le mouvement d'assemblage des deux fûts 12, 14 est donc un mouvement de translation du premier fût 12 par rapport au deuxième fût 14 qui permet de bloquer les deux fûts 12, 14 l'un par rapport à l'autre et de verrouiller le dispositif de blocage en fin d'assemblage. C'est donc un déplacement simple du premier fût 12 par rapport au deuxième fût 14. Le verrouillage du dispositif de blocage est donc réalisé à la fin du déplacement du premier fût 12 par rapport au deuxième fût 14, dans la continuité du déplacement du premier fût 12 par rapport au deuxième fût 14.

De plus, la tige 40 du bouton latéral 20 peut coulisser dans la fenêtre 50 dont les surfaces de guidage 52 permettent de guider le mouvement de translation selon la direction longitudinale L du bouton latéral 20. La tige 40 étant reçue dans la fenêtre 50, on comprend que le bouton latéral 40 est partiellement reçu dans la fenêtre 50.

Quoique le présent exposé ait été décrit en se référant à un exemple de réalisation spécifique, il est évident que des différentes modifications et changements peuvent être effectués sur ces exemples sans sortir de la portée de l'invention telle que définie par les revendications. En outre, des caractéristiques individuelles des différents modes de réalisation évoqués peuvent être combinées dans des modes de réalisation additionnels. Par conséquent, la description et les dessins doivent être considérés dans un sens illustratif plutôt que restrictif.

On comprend que les bords longitudinaux 44 de la fente 42 peuvent ne pas être strictement parallèles à la direction longitudinale L, ils peuvent former un angle par exemple inférieur ou égal à 1° par rapport à cette direction longitudinale.

On comprend également que la ou les nervures peuvent être portées par le deuxième fût et le ou les rainures peuvent être portées par le premier fût.

Le dispositif de blocage et/ou le dispositif de verrouillage décrits dans le mode de réalisation des figures 1 à 8 ne sont pas limitatif.

## Revendications

1. Instrument d'écriture (10) s'étendant selon une direction longitudinale (L) et comportant une direction circonférentielle (C) et une direction radiale (R), l'instrument d'écriture (10) comprenant un premier fût (12), un deuxième fût (14) et un système d'assemblage autobloquant pour assembler le premier fût (12) avec le deuxième fût (14), le système d'assemblage autobloquant comprenant un dispositif de blocage pour bloquer le premier fût (12) par rapport au deuxième fût (14) selon la direction longitudinale (L) et un dispositif de verrouillage pour verrouiller le dispositif de blocage, le dispositif de verrouillage comprenant une fente (42) ménagée dans le premier fût (12), et deux rampes (48) portées par le deuxième fût (14), la fente (42) s'étendant selon la direction longitudinale (L) et présentant deux bords longitudinaux (44) tandis que les deux rampes (48) sont configurées pour écarter progressivement, selon la direction circonférentielle (C), les bords longitudinaux (44) de la fente (42) lors de l'assemblage du premier et du deuxième fût (12, 14), **caractérisé en ce que** l'instrument d'écriture (10) comporte une fenêtre (50) s'étendant selon la direction longitudinale (L) ménagée entre les deux rampes (48) et un bouton latéral (20) reçu au moins partiellement dans la fenêtre (50), la fenêtre (50) comportant des surfaces de guidage (52) du bouton latéral (20).

2. Instrument d'écriture (10) selon la revendication 1, dans lequel le dispositif de blocage est déformé selon la direction circonférentielle (C) par le dispositif de verrouillage.

3. Instrument d'écriture (10) selon la revendication 1 ou 2, dans lequel le dispositif de blocage comporte au moins une nervure annulaire (46) portée par le premier fût (12) et au moins une rainure annulaire (54) portée par le deuxième fût (14), ou inversement, la nervure annulaire (46) et la rainure annulaire (54) coopérant l'une avec l'autre par engagement.

4. Instrument d'écriture (10) selon la revendication 3, dans lequel les deux rampes (48) sont configurées pour écarter progressivement, selon la direction circonférentielle (C), les bords longitudinaux (44) de la fente (42) lors de l'assemblage du premier et du deuxième fût (12, 14), grâce à quoi la nervure annulaire (46) est verrouillée en position à l'intérieur de la rainure annulaire (54).

5. Instrument d'écriture (10) selon l'une quelconque des revendications 1 à 4, dans lequel une épaisseur maximale (e1) selon la direction radiale (R) des rampes (48) est supérieure à une épaisseur (e2) selon la direction radiale (R) d'une extrémité d'assemblage du premier fût (12) avec le deuxième fût (14).

6. Instrument d'écriture (10) selon l'une quelconque des revendications 1 à 5, dans lequel le premier fût (12) est partiellement logé dans le deuxième fût (14) et dans lequel les rampes (48) font saillie selon la direction radiale (R) à l'intérieur du deuxième fût (14) et sont disposées entre les bords longitudinaux (44) de la fente (42) de sorte à écarter les bords longitudinaux (44) de la fente (44) selon la direction circonférentielle (C).

## Patentansprüche

1. Schreibgerät (10), das sich in Längsrichtung (L) erstreckt und eine Umfangsrichtung (C) und eine radiale Richtung (R) umfasst, wobei das Schreibgerät (10) eine erste Hülse (12), eine zweite Hülse (14) und ein selbstverriegelndes Montagesystem zum Montieren der ersten Hülse (12) mit der zweiten Hülse (14) enthält, wobei das selbstverriegelnde Montagesystem eine Verriegelungsvorrichtung zum Verriegeln der ersten Hülse (12) in Bezug auf die zweite Hülse (14) in die Längsrichtung (L) und eine Arretiervorrichtung zum Arretieren der Verriegelungsvorrichtung enthält, wobei die Arretiervorrichtung einen in der ersten Hülse (12) ausgebildeten Schlitz (42) und zwei von der zweiten Hülse (14) getragene Rampen (48) enthält, wobei sich der Schlitz (42) in Längsrichtung (L) erstreckt und zwei Längskanten (44) aufweist, während die beiden Rampen (48) ausgebildet sind, die Längskanten (44) des Schlitzes (42) bei der Montage der ersten und der zweiten Hülse (12, 14) in Umfangsrichtung (C) fortschreitend auseinander zu drücken, **dadurch gekennzeichnet, dass** das Schreibgerät (10) ein Fenster (50) umfasst, das sich entlang der Längsrichtung (L) erstreckt und zwischen den beiden Rampen (48) und einem zumindest teilweise im Fenster (50) aufgenommenen Seitenknopf (20) gebildet ist, wobei das Fenster (50) Führungsflächen (52) des Seitenknopfes (20) umfasst.

2. Schreibgerät (10) nach Anspruch 1, wobei die Verriegelungsvorrichtung in Umfangsrichtung (C) durch die Arretiervorrichtung verformt wird.

3. Schreibgerät (10) nach Anspruch 1 oder 2, wobei die Verriegelungsvorrichtung mindestens eine ringförmige Rippe (46), die von der ersten Hülse (12) getragen wird, und mindestens eine ringförmige Nut (54) umfasst, die von der zweiten Hülse (14) getragen wird, oder umgekehrt, wobei die ringförmige Rippe (46) und die ringförmige Nut (54) durch Eingriff miteinander zusammenwirken.

4. Schreibgerät (10) nach Anspruch 3, wobei die beiden Rampen (48) so konfiguriert sind, dass sie die Längskanten (44) des Schlitzes (42) während des Montierens der ersten und zweiten Hülse (12, 14) in Umfangsrichtung (C) fortschreitend auseinander drücken, wodurch die ringförmige Rippe (46) in ihrer Position in der ringförmigen Nut (54) verriegelt wird.

5. Schreibgerät (10) nach einem der Ansprüche 1 bis 4, wobei eine maximale Dicke (e1) in radialer Richtung (R) der Rampen (48) größer ist als eine Dicke (e2) in radialer Richtung (R) eines Montageendes der ersten Hülse (12) mit der zweiten Hülse (14).

6. Schreibgerät (10) nach einem der Ansprüche 1 bis 5, wobei die erste Hülse (12) teilweise in der zweiten Hülse (14) aufgenommen ist und wobei die Rampen (48) in radialer Richtung (R) innerhalb der zweiten Hülse (14) vorstehen und zwischen den Längskanten (44) des Schlitzes (42) angeordnet sind, um die Längskanten (44) des Schlitzes (44) in Umfangsrichtung (C) auseinander zu drücken.

## Claims

1. Writing instrument (10) extending in a longitudinal direction (L) and comprising a circumferential direction (C) and a radial direction (R), the writing instrument (10) comprising a first barrel (12), a second barrel (14), and a self-blocking assembly system for assembling together the first barrel (12) and the second barrel (14), the self-blocking assembly system comprising a blocking device for blocking the first barrel (12) relative to the second barrel (14) in the longitudinal direction (L) and a locking device for locking the blocking device, the locking device comprising a slot (42) formed in the first barrel (12), and two ramps (48) carried by the second barrel (14), the slot (42) extending in the longitudinal direction (L) and having two longitudinal edges (44) while the two ramps (48) are designed to move the longitudinal edges (44) of the slot (42) apart progressively in the circumferential direction (C) during the assembly of the first and the second barrel (12, 14), **characterized in that**
the writing instrument (10) comprises a window (50) extending in the longitudinal direction (L) and formed between the two ramps (48), and a side button (20) received at least in part in the window (50), the window (50) comprising guide surfaces (52) for guiding the side button (20).

2. Writing instrument (10) according to claim 1, wherein the blocking device is deformed in the circumferential direction (C) by the locking device.

3. Writing instrument (10) according to either claim 1 or claim 2, wherein the blocking device comprises at least one annular rib (46) carried by the first barrel (12) and at least one annular groove (54) formed in the second barrel (14), or vice versa, the annular rib (46) and the annular groove (54) cooperating by engaging in one another.

4. Writing instrument (10) according to claim 3, wherein the two ramps (48) are designed to move the longitudinal edges (44) of the slot (42) apart progressively in the circumferential direction (C) during the assembly of the first and second barrel (12, 14), whereby the annular rib (46) is locked in position inside the annular groove (54).

5. Writing instrument (10) according to any of claims 1 to 4, wherein a maximum thickness (e1) in the radial direction (R) of the ramps (48) is greater than a thickness (e2) in the radial direction (R) of an assembly end of the first barrel (12) for assembly with the second barrel (14).

6. Writing instrument (10) according to any of claims 1 to 5, wherein the first barrel (12) is partially housed in the second barrel (14) and wherein the ramps (48) project in the radial direction (R) inside the second barrel (14) and are arranged between the longitudinal edges (44) of the slot (42) so as to move the longitudinal edges (44) of the slot (44) apart in the circumferential direction (C).
